# FASCICULE DE BREVET EUROPEEN

(11) **EP 0 317 462 B1**
(45) Date de publication et mention de la délivrance du brevet: **12.02.1992**
(21) Numéro de dépôt: 88440097.9
(22) Date de dépôt: 17.11.1988
(51) Int. Cl.: B25C 11/02

(54) **Procédé de fabrication d'un dispositif de dégrafage et dispositif de dégrafage ainsi obtenu**
Heftklammerherauszieher und Verfahren zum Herstellen
Staple-removing device, and method for its manufacture

(30) Priorité: 19.11.1987 FR 8716438
(43) Date de publication de la demande: 24.05.1989
(73) Titulaire: MECAREX, Etablissements A. Hertschuh, S.A., F-67700 Saverne (FR)
(72) Inventeur: Littner, Michel, Schwebwiller F-67440 Marmoutier (FR)
(74) Mandataire: Nuss, Pierre

(56) Documents cités:
- DE-A- 2 513 035
- FR-A- 2 022 834
- FR-A- 2 495 528
- US-A- 2 596 719
- US-A- 2 624 545
- US-A- 3 494 591

## Description

La présente invention concerne le domaine des accessoires de bureau, en particulier des dispositifs destinés à enlever des agrafes, par exemple de liasses de feuilles, et a pour objet un procédé de fabrication d'un dispositif de dégrafage.

L'invention a également pour objet le dispositif de dégrafage ainsi obtenu.

Les dispositifs de dégrafage connus à ce jour se présentent généralement sous forme de deux éléments reliés entre-eux à une extrémité au moyen d'un axe sur lequel est prévu un ressort de rappel maintenant lesdits éléments dans une position d'écartement de leur autre extrémité, cette autre extrémité présentant une constitution de fourche (voir par exemple US-A-2 624 545).

Les fourches des deux éléments sont conçues de telle manière que les dents de l'une peuvent pénétrer entre les dents de l'autre, par exemple en forme de U, et les éléments portant lesdites fourches présentent également une forme générale de U, l'élément portant la fourche de plus petite ouverture étant entièrement logé dans celui portant la fourche de plus grande ouverture. Ces éléments sont pourvus, en outre, extérieurement, sur toute la longueur de leur âme, chacun d'une pièce surmoulée présentant, du côté des fourches des éléments, des ailettes de préhension.

Ces dispositifs de dégrafage connus, qui sont généralement très efficaces pour réaliser tout dégrafage, présentent, cependant, l'inconvénient de n'être adaptés qu'à une dimension d'agrafes bien définie, leur utilisation pour des agrafes de dimension différente, en particulier de plus petite dimension, étant malaisée, voire impossible. L'utilisation de ces dispositifs pour des agrafes de plus grande dimension ne permet d'ailleurs, généralement, non plus l'obtention de bons résultats, les agrafes risquant d'être mal arrachées et ainsi de déchirer le papier.

En outre, la réalisation de dispositifs spécialement adaptés à chaque dimension d'agrafes nécessite obligatoirement la prévision d'un grand nombre d'éléments de dimension différente et d'un outillage adapté à la fabrication de ces éléments, de sorte que le prix de revient unitaire desdits dispositifs est augmenté.

La présente invention a pour but de pallier ces inconvénients.

Elle a, en effet, pour objet un procédé de fabrication d'un dispositif de dégrafage comportant deux éléments articulés l'un sur l'autre à une extrémité au moyen d'un axe et chargés par ressort dans le sens d'écartement de leur autre extrémité, ces éléments présentant une section générale en U de dimension différente et étant pourvus à leur extrémité libre de crochets, caractérisé en ce qu'il consiste essentiellement à réaliser un écrasement des crochets de l'élément de plus grande section, de telle manière que ces crochets soient rapprochés parallèlement et pénètrent, en position de service, entre les crochets de l'élément de plus petite section.

L'invention a également pour objet un dispositif de dégrafage obtenu par mise en oeuvre du procédé décrit ci-dessus, caractérisé en ce que les crochets de l'élément de plus grande section présentent un écrasement tel que la dimension extérieure de la fourche qu'ils délimitent est inférieure à la dimension intérieure de la fourche délimitée par les crochets de l'élément de plus petite section.

L'invention sera mieux comprise grâce à la description ci-après, qui se rapporte à un mode de réalisation préféré, donné à titre d'exemple non limitatif et expliqué avec référence au dessin schématique annexé, dans lequel :
la figure 1 est une vue en élévation latérale d'un dispositif conforme à l'invention, et
la figure 2 est une vue en élévation frontale, à plus grande échelle, du dispositif selon la figure 1.

Conformément à l'invention, et comme le montrent, plus particulièrement, à titre d'exemple, les figures 1 et 2 du dessin annexé, le procédé de fabrication d'un dispositif de dégrafage, qui comporte deux éléments 1 et 2 articulés l'un sur l'autre à une extrémité au moyen d'un axe 3 et chargés par un ressort 4 dans le sens d'écartement de leur autre extrémité, ces éléments 1 et 2 présentant une section générale en U de dimension différente et étant pourvus à leur extrémité libre de crochets 1′, 2′, et caractérisé en ce qu'il consiste essentiellement à réaliser un écrasement des crochets 1′ de l'élément 1 de plus grande section. Cet écrasement est réalisé de telle manière que les crochets 1′ soient rapprochés parallèlement et pénètrent, en position de service,entre les crochets 2′ de l'élément 2 de plus petite section.

L'invention a également pour objet un dispositif de dégrafage dont les crochets 1′ de l'élément 1 de plus grande section présentent un écrasement tel que la dimension extérieure de la fourche qu'ils délimitent est inférieure à la dimension intérieure de la fourche délimitée par les crochets 2′ de l'élément 2 de plus petite section.

Le procédé conforme à l'invention permet, en partant d'éléments 1 et 2 disponibles, par ailleurs, de fabriquer des dispositifs de dégrafage adaptés à d'autres dimensions d'agrafes, sans nécessiter d'importants investissements d'outillage, un simple outil de presse complémentaire étant nécessaire pour réaliser l'écrasement précité. Ainsi, en partant d'un minimum d'éléments de base, plusieurs types de dispositifs de dégrafage peuvent être réalisés, de sorte que leur prix de revient unitaire peut être diminué.

L'économie d'éléments de base s'étend également aux pièces surmoulées 5 et 6 équipant respectivement les éléments 1 et 2 et pourvues d'ailettes de préhension 5′ et 6′ . En effet, du fait du maintien de la section générale des éléments 1 et 2 et de la simple transformation des crochets 1′ des éléments 1, ces pièces surmoulées 5 et 6 restent parfaitement adaptables auxdits éléments 1 et 2, de sorte que des pièces surmoulées spécifiques ne sont pas nécessaires.

L'invention n'est pas limitée au mode de réalisation décrit et représenté au dessin annexé. Des modifications restent possibles, notamment du point du vue de la constitution des divers éléments ou par substitution d'équivalents techniques, sans sortir pour autant du domaine de protection de l'objet revendiqué.

## Revendications

1. Procédé de fabrication d'un dispositif de dégrafage comportant deux éléments (1, 2) articulés l'un (1) sur l'autre (2) à une extrémité au moyen d'un axe (3) et chargés par ressort (4) dans le sens d'écartement de leur autre extrémité, ces éléments présentant une section générale en U de dimension différente et étant pourvus à leur extrémité libre de crochets (1′, 2′), caractérisé en ce qu'il consiste essentiellement à réaliser un écrasement des crochets (1′) de l'élément (1) de plus grande section, de telle manière que ces crochets soient rapprochés parallèlement et pénètrent, en position de service, entre les crochets (2′) de l'élément (2) de plus petite section.

2. Dispositif de dégrafage comportant deux éléments (1, 2) articulés l'un (1) sur l'autre (2) à une extrémité au moyen d'un axe (3) et chargés par ressort (4) dans le sens d'écartement de leur autre extrémité, ces éléments présentant une section générale en U de dimension différente et étant pourvus à leur extrémité libre de crochets (1′, 2′), obtenu par mise en oeuvre du procédé suivant la revendication 1, caractérisé en ce que les crochets (1′) de l'élément (1) de plus grande section présentent un écrasement tel que la dimension extérieure de la fourche qu'ils délimitent est inférieure à la dimension intérieure de la fourche délimitée par les crochets (2′) de l'élément (2) de plus petite section.

## Patentansprüche

1. Verfahren zur Herstellung einer Entklammerungsvorrichtung mit zwei Elementen (1, 2), die an einem Ende mittels einer Achse (3) gelenkig miteinander verbunden und durch eine Feder (4) im Sinne einer Trennung deren anderer Enden belastet sind, wobei diese Elemente einen allgemein U-förmigen Querschnitt unterschiedlicher Abmessung aufweisen und an ihrem freien Ende mit Haken (1′, 2′) versehen sind, dadurch **gekennzeichnet** , daß es im wesentlichen darin besteht, eine Stauchung der Haken (1′) des Elements (1) mit dem größeren Querschnitt vorzunehmen, derart, daß diese Haken einander parallel angenähert sind und in der Betriebsstellung zwischen die Haken (2′) des Elements (2) mit dem kleineren Querschnitt eindringen.

2. Entklammerungsvorrichtung mit zwei Elementen (1, 2), die an einem Ende mittels einer Achse (3) gelenkig miteinander verbunden und durch eine Feder (4) im Sinne einer Trennung deren anderer Enden belastet sind, wobei diese Elemente einen allgemein U-förmigen Querschnitt unterschiedlicher Abmessung aufweisen und an ihrem freien Ende mit Haken (1′, 2′) versehen sind, hergestellt gemäß dem Verfahren nach Anspruch 1, dadurch **gekennzeichnet** , daß die Haken (1′) des Elements (1) mit dem größeren Querschnitt derart gestaucht oder zusammengedrückt sind, daß die Außenabmessung der durch diese begrenzten Gabel geringer als die Innenabmessung der durch die Haken (2′) des Elements (2) mit dem kleineren Querschnitt begrenzten Gabel ist.

## Claims

1. Process for manufacturing a staple-removing device comprising two components (1, 2) articulated one (1) on the other (2) at one end by means of an axis (3) and loaded by a spring (4) in the direction of movement away from their other end, these components having a generally U-shaped cross-section of different dimensions and being provided at their free end with hooks (1′, 2′), characterised in that it consists essentially in squeezing together the hooks (1′) of a component (1) having a larger cross-section, such that the hooks move together in a parallel manner and, in the position of use, penetrate between the hooks (2′) of the component (2) having a smaller cross-section.

2. Staple-removing device comprising two components (1, 2) articulated one (1) on the other (2) at one end by means of an axis (3) and loaded by a spring (4) in the direction of movement away from their other end, these components having a generally U-shaped cross-section of different dimensions and being provided at their free end with hooks (1′, 2′) obtained by performing the process according to Claim 1, characterised in that the hooks (1′) of the component (1) having a larger cross-section have a flattened portion such that the external dimension of the fork which they delimit is less than the internal dimension of the fork delimited by the hooks (2′) of the component (2) having a smaller cross-section.
